# FASCICULE DE BREVET EUROPEEN

(11) **EP 0 888 945 B1**
(45) Date de publication et mention de la délivrance du brevet: **20.02.2002**
(21) Numéro de dépôt: 97870097.9
(22) Date de dépôt: 01.07.1997
(51) Int. Cl.: B61D 17/04, B61D 1/06

(54) **Véhicule de transport sur rail**
Schienen-Transportfahrzeug
Transport vehicle on rails

(43) Date de publication de la demande: 07.01.1999
(73) Titulaire: BOMBARDIER EURORAIL S.A., B-1050 Bruxelles (BE)
(72) Inventeur: Coppens, Luc, 1170 Bruxelles (BE)
(74) Mandataire: De Vleeschauwer, Natalie

(56) Documents cités:
- EP-A- 0 302 017
- EP-A- 0 427 140
- EP-A- 0 625 457
- WO-A-86/00268

## Description

La présente invention a pour objet un véhicule de transport sur rails dont la structure est au moins partiellement non symétrique.

Tous les véhicules de transport pour passagers ont jusqu'à présent une structure symétrique cf. par exemple WO 86/00268. Ces véhicules connus présentent une disposition symétrique des fenêtres et dès lors souvent des sièges. Une telle disposition définit des parties de véhicules moins éclairées ou recevant moins de lumière extérieure, et un couloir central de passage de largeur limitée.

Les structures symétriques semblaient jusqu'à présent être indispensables pour les véhicules de transport sur rails pour répondre aux exigences mécaniques et de sécurité pour le transport de passagers.

On a remarqué maintenant que des structures asymétriques étaient aptes à répondre à de telles exigences et permettaient de plus de répondre aux problèmes de passages dans les couloirs et de moindre luminosité de ceux-ci.

Le véhicule selon l'invention est un véhicule de transport sur rails présentant une série de fenêtres et un axe central longitudinal, ledit véhicule comportant:
* une structure de base,
* une toiture,
* des poteaux de soutien portés par la structure de base et reliant la structure de base à la toiture, chaque poteau définissant un axe situé dans un plan vertical perpendiculaire à l'axe longitudinal,
* des poutres longitudinales reliant des poteaux au voisinage de la toiture,
* une première paroi latérale portée par au moins six poteaux successifs, les plans verticaux perpendiculaires à l'axe longitudinal dans chacun desquels s'étend un axe d'un des poteaux définissant une première série de plans verticaux, et
* une deuxième paroi latérale portée par au moins six poteaux successifs, les plans verticaux perpendiculaires à l'axe longitudinal dans chacun desquels s'étend un axe d'un des poteaux définissant une deuxième série de plans verticaux. Le véhicule se caractérise en ce qu'au moins quatre poteaux successifs de la première paroi sont agencés par rapport aux poteaux de la deuxième paroi de manière à ce qu'au moins quatre plans verticaux successifs de la première série soient distincts des plans verticaux de la deuxième série, et de manière à ce qu'au moins un plan vertical de la première série s'étende entre deux plans verticaux successifs de la deuxième série, séparés l'un de l'autre d'une distance de moins de 2,5 m, de préférence de moins de 2 m.

De façon avantageuse, au moins un plan vertical de la première série s'étend entre deux plans verticaux successifs de la deuxième série, séparés l'un de l'autre d'une distance supérieure à 1 m, de préférence de 1,5 à 2 m.

De préférence, les poteaux de la première paroi et les poteaux de la deuxième paroi sont agencés de manière à ce qu'au moins quatre plans verticaux successifs de la première série s'étendent respectivement entre deux plans verticaux successifs de la deuxième série.

Selon une forme de réalisation, le véhicule se caractérise en ce qu'une première série de poteaux portent la première paroi latérale et sont reliés entre eux par une ou plusieurs poutres longitudinales au voisinage de la toiture,
en ce qu'une deuxième série de poteaux portent la deuxième paroi latérale et sont reliés entre eux par une ou plusieurs poutres longitudinales,
en ce qu'au moins quatre poteaux de la première série s'étendent respectivement dans un plan vertical perpendiculaire à l'axe central dans lequel ne s'étend pas un poteau de la deuxième série, lesdits au moins quatre poteaux de la première série étant prolongé par un cintre s'étendant le long de la toiture entre une ou la poutre longitudinale reliant les ou des poteaux de la première série et une ou la poutre longitudinale reliant les ou des poteaux de la deuxième série, et
en ce qu'au moins quatre poteaux de la deuxième série s'étendent respectivement dans un plan vertical perpendiculaire à l'axe central dans lequel ne s'étend pas un poteau de la première série, lesdits au moins quatre poteaux de la deuxième série étant prolongé par un cintre s'étendant le long de la toiture entre une ou la poutre longitudinale reliant les ou des poteaux de la deuxième série et une ou la poutre longitudinale reliant les ou des poteaux de la première série.

Dans cette forme de réalisation, chaque cintre présente avantageusement un prolongement s'étendant depuis une ou la poutre longitudinale jusqu'à une longrine définissant le bord supérieur d'une fenêtre.

Selon une autre forme de réalisation, le véhicule se caractérise en ce qu'une première série de poteaux portent la première paroi latérale et sont reliés entre eux par une ou plusieurs poutres longitudinales au voisinage de la toiture,
en ce qu'une deuxième série de poteaux portent la deuxième paroi latérale et sont reliés entre eux par une ou plusieurs poutres longitudinales, et
en ce qu'au moins trois poteaux de la première série s'étendent respectivement dans un plan vertical perpendiculaire à l'axe central dans lequel ne s'étend pas un poteau de la deuxième série, lesdits au moins trois poteaux de la première série étant chacun reliés à un poteau de la deuxième série, par un cintre s'étendant dans un plan incliné par rapport à un plan perpendiculaire à l'axe central longitudinal.

Selon encore une autre forme de réalisation, le véhicule se caractérise en ce qu'une première série de poteaux portent la première paroi latérale et sont reliés entre eux par une ou plusieurs poutres longitudinales au voisinage de la toiture,
en ce qu'une deuxième série de poteaux portent la deuxième paroi latérale et sont reliés entre eux par une ou plusieurs poutres longitudinales,
en ce qu'au moins trois poteaux de la première série s'étendent respectivement dans un plan vertical perpendiculaire à l'axe central dans lequel ne s'étend pas un poteau de la deuxième série, lesdits au moins trois poteaux de la première série étant chacun reliés à un poteau de la deuxième série, par un cintre s'étendant dans un plan incliné par rapport à un plan perpendiculaire à l'axe central longitudinal, et
en ce que chaque poteau relié à un poteau par un cintre s'étendant dans un plan incliné par rapport à un plan perpendiculaire à l'axe central longitudinal est prolongé par un cintre s'étendant le long de la toiture entre une ou la poutre longitudinale reliant les ou des poteaux de la deuxième série et une ou la poutre longitudinale reliant les ou des poteaux de la première série.

De façon avantageuse, au moins une partie du véhicule selon l'invention présente une disposition asymétrique des fenêtres de la première paroi latérale par rapport aux fenêtres de la deuxième paroi, ainsi qu'une disposition asymétrique des sièges adjacents de la première paroi par rapport aux sièges de la deuxième paroi.

Selon une particularité d'une forme de réalisation possible, le véhicule comporte deux étages ou deux plateaux superposés pour le transport des passagers. Les poteaux du véhicule selon l'invention sont par exemple choisis parmi le groupe constitué de profilés creux de section carré ou rectangulaire, et de l'association de deux cornières par un plat présentant une ou des fenêtres ou par des plats.

Des particularités et détails de formes de réalisation ressortiront de la description détaillée suivante dans laquelle il est fait référence aux dessins ci-annexés.

Dans ces dessins :
- la figure 1 est une vue partielle et éclatée d'une structure d'un véhicule suivant l'invention ;
- les figures 2 et 3 sont des vues intérieures de la partie du véhicule tournée vers la paroi gauche et de la partie du véhicule tournée vers la paroi droite ;
- les figures 4 et 5 sont des vues de haut du niveau inférieur et du niveau supérieur du véhicule des figures 2 et 3 ;
- les figures 6 et 7 sont des vues en perspective d'autres structures suivant l'invention, et
- les figures 8 à 10 sont des vues partielles et en perspective de poteaux d'une structure suivant l'invention.

Le véhicule représenté aux figures 1 à 5 présente une série de fenêtres F1,F2 et un axe central longitudinal L. Ledit véhicule comporte :
* une structure de base 1 formant la plate-forme inférieure,
* une plate-forme supérieure 2 formant le deuxième étage ou niveau du véhicule (plate-forme non représentée à la figure 1),
* une toiture 3,
* des poteaux 4,5 de soutien portés par la structure de base et reliant la structure de base à la toiture, chaque poteau définissant un axe central A4,A5 situé dans un plan vertical perpendiculaire à l'axe longitudinal L,
* des poutres longitudinales 6,7 reliant des poteaux entre eux au voisinage de la toiture,
* des poutres longitudinales 8,9 reliant des poteaux entre eux au voisinage de la plate-forme supérieure,
* une première paroi latérale 10 (non représentée à la figure 1) portée par au moins six poteaux successifs 4, les plans verticaux perpendiculaires à l'axe longitudinal dans chacun desquels s'étend un axe A4 d'un des poteaux définissant une première série de plans verticaux V4, et
* une deuxième paroi latérale 11 portée par au moins six poteaux successifs 5, les plans verticaux perpendiculaires à l'axe longitudinal L dans chacun desquels s'étend un axe A5 d'un des poteaux définissant une deuxième série de plans verticaux V5.

Au moins quatre plans verticaux successifs V4 de la première série sont distincts des plans verticaux V5 de la deuxième série, tandis que plusieurs plans verticaux V4 de la première série s'étendent respectivement entre deux plans verticaux V5 successifs de la deuxième série, qui sont séparés l'un de l'autre d'une distance D de moins d'environ 1,7m.

De façon similaire, plusieurs plans verticaux successifs V5 de la deuxième série s'étendent respectivement entre deux plans verticaux successifs V4 de la première série, plans V4 distants l'un de l'autre d'une distance D d'environ 1,7 m.
Une série de poteaux 4 de la première série sont prolongés chacun par un cintre 41 s'étendant le long de la toiture entre la poutre longitudinale 6 reliant les poteaux 4 de la première série et la poutre longitudinale 7 reliant les poteaux 5 de la deuxième série. Une série de poteaux 5 de la deuxième série sont prolongés chacun par un cintre 51 s'étendant le long de la toiture entre la poutre longitudinale 7 reliant les poteaux 5 de la première série et la poutre longitudinale 6 reliant les poteaux 4 de la deuxième série.

Le plan vertical V4 se situe sensiblement à mi-distance entre les plans verticaux V5 de poteaux 5. Les cintres 41,51 épousent la forme arrondie de la toiture 3. Chaque cintre s'étend entre les poutres ou longrines 6,7, de sorte que le cintre 41,51 prolonge un poteau 4,5 jusqu'au bord supérieur d'une fenêtre F1,F2.

Les sièges 200 sont placés par module 20A, 20B, 20C, .. de quatre sièges, deux sièges faisant face à deux autres sièges. Chaque module 20A, 20B, 20C, .. est placé au voisinage d'une fenêtre F1,F2, de sorte que les dossiers 201 des sièges se trouvent dans l'espace situé entre deux fenêtres successives.

Grâce à la disposition asymétrique des fenêtres F1, F2, les dossiers de deux sièges du module centré par rapport à la fenêtre F1 se trouvent sensiblement dans l'espace défini entre les plans verticaux V4 (perpendiculaires à l'axe A) prolongeant l'espace libre E situé entre les sièges d'un module.

Cette disposition des sièges qui est possible grâce à la disposition asymétrique des fenêtres assure un passage plus aisé des passagers dans le couloir C (croisement des passagers dans le couloir plus aisé), permet le placement aisé de bagages dans l'espace libre E situé entre les dossiers de sièges de deux modules adjacents 20A, 20B, assure une meilleure illumination naturelle du couloir, assure aux passagers assis le long du couloir de pouvoir bénéficier d'une meilleure vue sur le paysage par les fenêtres F1 et F2. Cette disposition améliore également l'angle de vision des passagers sur le compartiment et par les fenêtres.

Le véhicule ou voiture représenté est du type à deux étages. Un escalier intérieur 15 permet l'accès au plateau ou plate-forme inférieur 1, tandis qu'un escalier 16 permet l'accès au plateau ou plate-forme supérieur 2.

Dans la forme de réalisation de la figure 6, chaque poteau 4A, 4B,.. est relié à un poteau 5A, 5B,.. par un cintre courbe 17 dont l'axe central A17 s'étend dans un plan incliné par rapport à l'axe central L, l'inclinaison α dudit plan par rapport à l'axe L étant avantageusement comprise entre 45 et 80°, de préférence de 55 à 70°.

Dans la forme de réalisation de la figure 7, des poteaux 4 de la première série ont des axes A4 qui s'étendent respectivement dans un plan vertical perpendiculaire à l'axe central dans lequel ne s'étend pas l'axe A5 d'un poteau 5 de la deuxième série, lesdits poteaux 4 de la première série étant chacun reliés à un poteau de la deuxième série, par un cintre 17 courbe ( moins important que le cintre de la figure 6) dont l'axe A17 s'étend dans un plan incliné par rapport à un plan perpendiculaire à l'axe central longitudinal L. De plus, chaque poteau relié à un poteau par un cintre s'étendant dans un plan incliné par rapport à un plan perpendiculaire à l'axe central longitudinal est prolongé par un cintre 41,51 (moins imposant que ceux représentés à la figure 1) s'étendant le long de la toiture entre la longrine 7 reliant les ou des poteaux 5 de la deuxième série et la longrine 6 reliant les ou des poteaux 4 de la première série.

Les figures 8 à 10 montrent schématiquement différentes formes de réalisation de poteaux 4,5. A la figure 8, le poteau est constitué d'un profilé creux 20 de section rectangulaire, tandis qu'aux figures 7 et 9, les poteaux sont constitués de deux cornières 21 par un plat 22 présentant une fenêtre 23 ou par des plats 24.

## Revendications

1. Véhicule de transport sur rails présentant une série de fenêtres (F₁, F₂) et un axe central longitudinal (L), ledit véhicule comportant :
- une structure de base (1),
- une toiture (3),
- des poteaux de soutien (4,5),
- des poutres longitudinales (6,7),
- une première (10) et une deuxième paroi latérale,
véhicule dans lequel :
- les poteaux de soutien (4,5) sont portés par la structure de base (1) et relient la structure de base (1) à la toiture (3),
- la première paroi latérale (10) est portée par une première série d'au moins six poteaux de soutien successifs (4), les poteaux de soutien (4) de la première série étant reliés par une ou plusieurs poutres longitudinales (6) au voisinage de la toiture (3),
- la deuxième paroi latérale est portée par une deuxième série d'au moins six poteaux de soutien successifs (5), les poteaux de soutien (5) de la deuxième série étant reliés par une ou plusieurs poutres longitudinales (7) au voisinage de la toiture (3)
- chaque poteau de soutien (4,5) définit un axe (A4, A5) situé dans un plan vertical perpendiculaire à l'axe longitudinal (L),
les poteaux de soutien (4) de la première série définissant une première série de plans verticaux,
les poteaux de soutien (5) de la deuxième série définissant une deuxième série de plans
**caractérisé en ce que** :
- dans au moins quatre plans verticaux successifs de la première série ne s'étend pas un poteau de soutien (5) de la deuxième série,
- au moins un plan vertical de la première série s'étend entre deux plans verticaux de la deuxième série, séparés l'un de l'autre d'une distance de moins de 2,5 m.

2. Véhicule suivant la revendication précédente, **caractérisé en ce qu'**au moins quatre plans verticaux successifs de la première série s'étendent respectivement entre deux plans verticaux successifs de la deuxième série.

3. Véhicule suivant l'une quelconque des revendications précédentes,
**caractérisé en ce que** :
- au moins trois poteaux de soutien (4) de la première série définissant des plans verticaux de la première série dans lesquels ne s'étend pas un poteau de soutien (5) de la deuxième série, sont chacun reliés à un poteau de soutien (5) de la deuxième série par un cintre (17) s'étendant dans un plan incliné par rapport à un plan perpendiculaire à l'axe longitudinal (L).

4. Véhicule suivant la revendication 3,
caractérisé en ce :
chaque poteau de soutien (4,5) relié à un poteau de soutien de l'autre série par un cintre (17) s'étendant dans un plan incliné par rapport à un plan perpendiculaire à l'axe longitudinal (L) est prolongé par un cintre (41,51) s'étendant le long de la toiture entre une ou la poutre longitudinale (6) reliant les ou des poteaux de soutien (4) de la première série et une ou la poutre longitudinale (7) reliant les ou des poteaux de soutien (5) de la deuxième série.

5. Véhicule suivant l'une quelconque des revendications 1 et 2,
**caractérisé en ce que** :
- les au moins quatre poteaux de soutien (4) de la première série définissant des plans verticaux de la première série dans lesquels ne s'étend pas un poteau de soutien (5) de la deuxième série, sont prolongés par un cintre (41) s'étendant le long de la toiture (3) entre une ou la poutre longitudinale (6) reliant les ou des poteaux de soutien (4) de la première série et une ou la poutre longitudinale (7) reliant les ou des poteaux de soutien (5) de la deuxième série, et **en ce que**
- au moins quatre poteaux de soutient (5) de la deuxième série définissent des plans verticaux de la deuxième série dans lesquels ne s'étend pas un poteau (4) de la première série, ces au moins quatre poteaux de soutien (5) de la deuxième série étant prolongés par un cintre (51) s'étendant le long de la toiture entre une ou la poutre longitudinale (7) reliant les ou des poteaux de soutien (5) de la deuxième série et une ou la poutre longitudinale (6) reliant les ou des poteaux de soutien (4) de la première série.

6. Véhicule suivant la revendication 5, **caractérisé en ce que** chaque cintre (41,51) présente un prolongement s'étendant depuis une ou la poutre longitudinale (6,7) jusqu'à une longrine définissant le bord supérieur d'une fenêtre (F₁, F₂).

7. Véhicule suivant l'une quelconque des revendications précédentes, **caractérisé en ce qu'**au moins un plan vertical de la première série s'étend entre deux plans verticaux de la deuxième paroi, séparés l'un de l'autre d'une distance (D) de moins de 2 m, de préférence de 1,5 à 2m.

8. Véhicule suivant l'une quelconque des revendications précédentes, **caractérisé en ce qu'**au moins une partie du véhicule présente une disposition asymétrique des fenêtres (F₁) de la première paroi latérale (10) par rapport aux fenêtres de la deuxième paroi latérale, le véhicule présentant également des sièges, les sièges adjacents de la première paroi latérale (10) ayant une disposition asymétrique par rapport aux sièges adjacents de la deuxième paroi latérale.

9. Véhicule suivant l'une quelconque des revendications précédentes, **caractérisé en ce qu'**il comporte deux plateaux superposés pour le transport de passagers.

10. Véhicule suivant l'une quelconque des revendications précédentes, **caractérisé en ce que** les poteaux de soutien (4,5) sont constitués d'un profilé creux (20) de section rectangulaire.

11. Véhicule suivant l'une quelconque des revendications 1 à 9, **caractérisé en ce que** les poteaux de soutien (4,5) sont constitués de deux comières (21) associées par un plat (22) présentant une ou deux fenêtres (23) ou par des plats (24).

## Patentansprüche

1. Transportfahrzeug auf Schienen mit einer Reihe von Fenstern (F₁, F₂) und einer Mittellängsachse (L), das aufweist:
- eine Basisstruktur (1),
- ein Dach (3),
- Stützpfosten (4, 5),
- Längsträger (6, 7,),
- eine erste (10) und eine zweite Seitenwand,
wobei
- die Stützpfosten (4, 5) von der Basisstruktur (1) getragen sind und die Basisstruktur (1) mit dem Dach (3) verbinden,
- die erste Seitenwand (10) von einer ersten Reihe von wenigstens sechs aufeinanderfolgenden Stützpfosten (4) getragen ist, wobei die Stützpfosten (4) der ersten Reihe mit einem oder mehreren Längsträgern (6) in der Nähe des Daches (3) verbunden sind,
- die zweite Seitenwand von einer zweiten Reihe von wenigstens sechs aufeinanderfolgenden Stützpfosten (5) getragen ist, wobei die Stützpfosten (5) der zweiten Reihe mit einem oder mehreren Längsträgern (7) in der Nähe des Daches (3) verbunden sind,
- jeder Stützpfosten (4, 5) eine Achse (A4, A5) definiert, die in einer vertikalen zur Längsachse L senkrechten Ebene angeordnet ist,
die Stützpfosten (4) der ersten Reihe eine erste Reihe von vertikalen Ebenen definieren,
die Stützpfosten (5) der zweiten Reihe eine zweite Reihe von vertikalen Ebenen definieren,
**dadurch gekennzeichnet, daß**
- sich in wenigstens vier vertikalen aufeinanderfolgenden Ebenen der ersten Reihe kein Stützpfosten (5) der zweiten Reihe erstreckt,
- wenigstens eine vertikale Ebene der ersten Reihe sich zwischen zwei vertikalen Ebenen der zweiten Reihe erstreckt, die voneinander in einem Abstand von weniger als 2,5 m beabstandet sind.

2. Fahrzeug gemäß dem vorhergehenden Anspruch, **dadurch gekennzeichnet, daß** sich wenigstens vier vertikale aufeinanderfolgende Ebenen der ersten Reihe je zwischen zwei vertikalen aufeinanderfolgenden Ebenen der zweiten Reihe erstrekken.

3. Fahrzeug gemäß einem der vorhergehenden Ansprüche,
**dadurch gekennzeichnet, daß**
- wenigstens drei Stützpfosten (4) der ersten Reihe, die vertikale Ebenen der ersten-Reihe definieren, in denen sich kein Stützpfosten (5) der zweiten Reihe erstreckt, je mit einem Stützpfosten (5) der zweiten Reihe durch einen Bogen (17) verbunden sind, der sich in einer Ebene erstreckt, die bezogen auf eine zur Längsachse (L) senkrechte Ebene geneigt ist.

4. Fahrzeug gemäß Anspruch 3,
**dadurch gekennzeichnet, daß**
jeder Stützpfosten (4, 5) der mit einem Stützpfosten der anderen Reihe durch einen Bogen (17) verbunden ist, der sich in einer Ebene erstreckt, die bezogen auf eine zur Längsachse (L) senkrechte Ebene geneigt ist, durch einen Bogen (41, 51) verlängert ist, der sich längs des Daches zwischen einem oder dem Längsträger (6), der die Stützpfosten oder Stützpfosten (4) der ersten Reihe verbindet, und einem oder dem Längsträger (7) erstreckt, der die Stützpfosten oder Stützpfosten (5) der zweiten Reihe verbindet.

5. Fahrzeug gemäß einem der Ansprüche 1 und 2,
**dadurch gekennzeichnet, daß**
- die wenigstens vier Stützpfosten (4) der ersten Reihe, die vertikale Ebenen der ersten Reihe definieren, in denen sich kein Stützpfosten (5) der zweiten Reihe erstreckt, durch einen Bogen (41) verlängert sind, der sich längs des Daches (3) zwischen einem oder dem Längsträger (6), der die Stützpfosten oder Stützpfosten (4) der ersten Reihe verbindet, und einem oder dem Längsträger (7) erstreckt, der die Stützpfosten oder Stützpfosten (5) der zweiten Reihe verbindet, und dadurch daß
- wenigsten vier Stützpfosten (5) der zweiten Reihe vertikale Ebenen der zweiten Reihe definieren, in denen sich kein Pfosten (4) der ersten Reihe erstreckt, wobei die wenigstens vier Stützpfosten (5) der zweiten Reihe durch einen Bogen (51) verlängert sind, der sich längs des Daches zwischen einem oder dem Längsträger (7), der die Stützpfosten oder Stützpfosten (5) der zweiten Reihe verbindet, und einem oder dem Längsträger (6) erstreckt, der die Stützpfosten oder Stützpfosten (4) der ersten Reihe verbindet.

6. Fahrzeug gemäß Anspruch 5, **dadurch gekennzeichnet, daß** jeder Bogen (41, 51) eine Verlängerung aufweist, die sich von einem oder dem Längsträger bzw. Rahmenwangen (6, 7) bis zu einem Bindebalken erstreckt, der den oberen Rand eines Fensters (F₁, F₂) definiert.

7. Fahrzeug gemäß einem der vorhergehenden Ansprüche, **dadurch gekennzeichnet, daß** sich wenigstens eine vertikale Ebene der ersten Reihe zwischen zwei vertikalen Ebenen der zweiten Wand erstreckt, die voneinander in einem Abstand (D) von weniger als 2 m, vorzugsweise von 1,5 bis 2 m, beabstandet sind.

8. Fahrzeug gemäß einem der vorhergehenden Ansprüche, **dadurch gekennzeichnet, daß** wenigstens ein Abschnitt des Fahrzeugs eine asymmetrische Anordnung von Fenstern (F₁) der ersten Seitenwand (10) bezogen auf Fenster der zweiten Seitenwand aufweist, wobei das Fahrzeug auch Sitze aufweist, und die an die erste Seitenwand (10) angrenzenden Sitze bezogen auf die an die zweite Seitenwand angrenzenden Sitze eine asymmetrische Anordnung aufweisen.

9. Fahrzeug gemäß einem der vorhergehenden Ansprüche, **dadurch gekennzeichnet, daß** es zwei übereinander angeordnete Ebenen für den Transport von Passagieren aufweist.

10. Fahrzeug gemäß einem der vorhergehenden Ansprüche, **dadurch gekennzeichnet, daß** die Stützpfosten (4, 5) aus einem Hohlprofil (20) mit rechteckigem Querschnitt gebildet sind.

11. Fahrzeug gemäß einem der Ansprüche 1 bis 9, **dadurch gekennzeichnet, daß** die Stützpfosten (4, 5) aus zwei Winkelprofilen (21) gebildet sind, die durch ein Flachprofil (22) verbunden sind, das ein oder zwei Fenster (23) aufweist, oder durch Flachprofile (24).

## Claims

1. Transport vehicle on rails which has a series of windows (F₁,F₂) and a longitudinal central axis L, the said vehicle comprising:
* a base structure (1);
* a roof (3);
* support posts (4,5);
* longitudinal beams (6,7):
* a first (10) and a second lateral wall,
in which vehicle:
- the support posts (4,5) are supported by the base structure (1), and connect the base structure (1) to the roof (3);
- the first lateral wall (10) is supported by a first series of at least six successive support posts (4), the support posts (4) of the first series being connected by one or a plurality of longitudinal beams (6) in the vicinity of the roof (3);
- the second lateral wall is supported by a second series of at least six successive posts (5), the support posts (5) of the second series being connected by one or a plurality of longitudinal beams (7) in the vicinity of the roof (3) ;
- each support post (4,5) defines an axis (A4,A5) which is situated in a vertical plane perpendicular to the longitudinal axis (L);
the support posts (4) of the first series define a first series of vertical planes;
the support posts (5) of the second series define a second series of vertical planes;
**characterised in that**:
- in at least four successive vertical planes of the first series, a support post (5) of the second series does not extend;
- at least one vertical plane of the first series extends between two vertical planes of the second series, separated from one another by a distance of less than 2.5 m.

2. Vehicle according to the preceding claim,
**characterised in that** at least four successive vertical planes of the first series extend respectively between two successive vertical planes of the second series.

3. Vehicle according to any one of the preceding claims,
**characterised in that**:
- at least three support posts (4) of the first series which define vertical planes of the first series in which a support post (5) of the second series does not extend, are each connected to a support post (5) of the second series by an arch (17), which extends in a plane which is inclined relative to a plane which is perpendicular to the longitudinal axis (L).

4. Vehicle according to claim 3,
**characterised in that**:
each support post (4,5) which is connected to a support post of the other series by an arch (17), which extends in a plane which is inclined relative to a plane which is perpendicular to the longitudinal axis (L), is extended by an arch (41,51) which extends along the roof, between one, or the, longitudinal beam (6) which connects the support post(s) (4) of the first series, and one, or the, longitudinal beam (7) which connects the support post(s) (5) of the second series.

5. Vehicle according to claim 1 or claim 2,
**characterised in that**:
- the at least four support posts (4) of the first series, which define vertical planes of the first series, in which a support post (5) of the second series does not extend, are extended by an arch (41), which extends along the roof (3), between one, or the, longitudinal beam (6) which connects the, or some, support post(s) (4) of the first series, and one, or the, longitudinal beam (7), which connects the, or some, support post(s) (5) of the second series, and **in that**
- at least four support posts (5) of the second series, define vertical planes of the second series, in which a post (4) of the first series does not extend, these at least four support posts (5) of the second series being extended by an arch (51), which extends along the roof, between one, or the, longitudinal beam (7) which connects the, or some, support posts (5) of the second series, and one, or the, longitudinal beam (6) which connects the, or some, support posts (4) of the first series.

6. Vehicle according to claim 5, **characterised in that** each arch (41,51) has an extension which extends from one, or the, longitudinal beam (6,7), as far as a longitudinal beam which defines the upper edge of a window (F₁, F₂).

7. Vehicle according to any one of the preceding claims, **characterised in that** at least one vertical plane of the first series extends between two vertical planes of the second wall, separated from one another by a distance (D) of less than 2 m, and preferably 1.5 to 2 m.

8. Vehicle according to any one of the preceding claims, **characterised in that** at least part of the vehicle has an asymmetrical arrangement of the windows (F₁) of the first lateral wall (10), relative to the windows of the second lateral wall, the vehicle also having seats, the adjacent seats of the first lateral wall (10) having an arrangement which is asymmetrical relative to the adjacent seats of the second lateral wall.

9. Vehicle according to any one of the preceding claims, **characterised in that** it comprises two superimposed platforms for the transport of passengers.

10. Vehicle according to any one of the preceding claims, **characterised in that** the support posts (4,5) consist of a hollow profile (20) with a rectangular cross-section.

11. Vehicle according to any one of claims 1 to 9,
**characterised in that** the support posts (4,5) consist of two angles (21) which are associated by a flat bar (22) which has one or two windows (23), or by flat bars (24).
